# EUROPÄISCHE PATENTSCHRIFT

(11) **EP 0 245 638 B1**
(45) Veröffentlichungstag und Bekanntmachung des Hinweises auf die Patenterteilung: **23.09.1992**
(21) Anmeldenummer: 87104742.9
(22) Anmeldetag: 31.03.1987
(51) Int. Cl.: B24B 23/03

(54) **Exzenterschleifer mit Vorkehrungen zum Verändern der Schleifbewegung**
Eccentric sanding tool having means for changing the sanding action
Ponceuse à excentrique munie de moyens pour modifier le mouvement de ponçage

(30) Priorität: 10.05.1986 DE 3615799
(43) Veröffentlichungstag der Anmeldung: 19.11.1987
(73) Patentinhaber: ROBERT BOSCH GMBH, 70442 Stuttgart (DE)
(72) Erfinder: Schneider, Helmut, D-7022 Leinfelden-Echterdingen (DE)

(56) Entgegenhaltungen:
- EP-A- 0 189 807
- FR-A- 2 220 347
- PATENT ABSTRACTS OF JAPAN, Band 11, Nr. 48 (M-561)[2495], 13. Februar 1987; & JP-A-61 209 858 (MITSUBISHI HEAVY IND LTD) 18-09-1986

## Beschreibung

Die Erfindung geht aus von einem Exzenterschleifer nach der Gattung des Hauptanspruchs. Ein solcher Exzenterschleifer ist auf dem Markt erhältlich und druckschriftlich veröffentlicht in "Fachberichte für Metallbearbeitung" am 3.4.1983 unter dem Titel "Rotex, die neue Dimension des Schleifens". Trotz der hiermit gegebenen Vorteile ist eine optimale Anpassung eines solchen Exzenterschleifers an die Erfordernisse der Praxis noch nicht möglich. Einmal ist der Sprung zwischen echtem Grobschliff und Feinschliff zu groß. Zur Beseitigung dieses Mangels liegt zwar nahe, eine weitere Getriebestufe mit veränderten Durchmessern der Reib- oder Zahnräder vorzusehen, dies ist aber in der bekannten Weise nur mit einer erheblichen Vergrößerung des Getriebeteils des Exzenterschleifers denkbar. Zum anderen bringt das Schalten von einer Antriebsart zur anderen einen relativ großen Aufward an Stellmitteln mit sich. Diese müssen für den Baustellenbetrieb robust und damit entsprechend groß ausgelegt werden und bleiben dennoch störanfällig. Bei der Verwendung von Zahnkränzen können deren Zähne bei unvorsichtigem Umgang beim Umschalten beschädigt werden.

### Vorteile der Erfindung

Der erfindungsgemäße Exzenterschleifer mit den kennzeichnenden Merkmalen des Hauptanspruchs hat demgegenüber den Vorteil optimaler Schleifleistung bei einfachstem, raumsparendem Aufbau. Dabei ist auf einfachste Weise auch dafür gesorgt, daß der gewählten Schleifart stets die richtige Schleiftellerhärte und die richtige Schleifblattkörnung zugeordnet ist. Durch die Zuordnung je eines Schleiftellers zur Schleifart mittels der Gestaltung dieses Schleiftellers mit dem oder jenem Reib- oder Zahnkranz oder ohne einen solchen Reib- oder Zahnkranz, braucht nur der Schleifteller ausgewechselt zu werden. Damit wird die gewünschte Antriebsart, die erforderliche Schleiftellerhärte und die Schleifblattkörnung durch einen einzigen Wechselvorgang eingestellt. Schon die Körnung des Schleiblattes mit dem der Schleifteller belegt ist, gibt dem Fachmann Auskunft über die mit der Verwendung dieses Schleiftellers gewählte Schleifart (grob, mittel, fein). Zusätzlich und für die Neuausstattung des Schleiftellers mit einem Schleifblatt kann es in weiterer Ausbildung des Anmeldungsgegenstandes nach den Unteransprüchen auch zweckmäßig sein, die Schleifteller mit Hinweisen auf die Schleifart zu kennzeichnen, die mit ihnen erzielbar ist.

### Zeichnung

Ein Ausführungsbeispiel des Erfindungsgegenstandes ist in der Zeichnung dargestellt und in der nachfolgenden Beschreibung näher erläutert. Es zeigen Figur 1 eine Ansicht eines erfindungsgemäß ausgestatteten Exzenterchleifers im Getriebe- und Schleiftellerbereich geschnitten und Figur 2 eine Ansicht und einen Teilschnitt wie Figur 1, mit einem anderen Zahnkranz für den Zwangsantrieb des Schleiftellers.

### Beschreibung des Ausführungsbeispiels

Ein Exzenterschleifer 1 hat ein Gehäuse 2 für einen Schleiftellerantrieb. Außerdem ein Motorgehäuse 3. Das Gehäuse 2 ist mit einem Stutzen 4 zum Anbringen einer Absaugvorrichtung 5 versehen. Das Gehäuse 2 ist angeflanscht an das Motorgehäuse 3 und dort mittels Schrauben 6 befestigt. Aus dem Motorgehäuse 3 ragt eine Antriebswelle 7 heraus. Auf diese ist ein Zwischenstück 8 aufgeschraubt. Das Zwischenstück 8 ist als Kurbel ausgebildet und hat eine exzentrisch zur Antriebswelle 7 gelagerte, zylindrische Ausnehmung 9. Die Exzentrizität, d.h. der Abstand zwischen der Längsachse der Antriebswelle 7 und der Längsachse der Ausnehmung 9 ist mit e bezeichnet. In die Ausnehmung 9 sind zwei Kugellager 10 eingesetzt, die einen Tragzapfen 11 für einen Schleifteller 12 aufnehmen. Der Tragzapfen 11 besitzt ein Sechskant 13 und eine Gewindebohrung, in die eine Inbusschraube 14 eingeschraubt werden kann. Das Sechskant 13 und eine Sicherungsscheibe 15 sichern den Tragzapfen 11 gegen axiales Verschieben in den Kugellagern 10. Der Schleifteller 12 ist mittels der Inbusschraube (Schraube mit Innensechskant) mit dem Tragzapfen 11 verbunden. Er trägt einen aufgeklebten, weichelastischen Belag 16, der der Aufnahme eines Schleifblattes 17 dient. Das Gehäuse 2 ist mit einem Innenzahnkranz 18 und einem Außenzahnkranz 19 versehen. Diese Zahnkränze 18 und 19 sind konzentrisch zur Antriebswelle 7 angeordnet. An seiner inneren Stirnfläche trägt der in Figur 1 gezeigte Schleifteller 12 einen Außenzahnkranz 20, der konzentrisch zur Längsachse des Tragzapfens 11 und damit exzentrisch zur Antriebswelle 7 ausgerichtet ist.

Bei auf dem Tragzapfen 11 befestigtem Schleifteller 12 greift dessen Außenzahnkranz 20 in der Nähe der Berührungsstelle der Teilkreise der Zahnkränze 18 und 20 in den Innenzahnkranz 18 des Gehäuses 2 ein.

Da beim Schleifen der Innenzahnkranz 18 feststeht, rollt der Außenzahnkranz 20 auf ihm ab und bestimmt so die Schleifbewegung des Schleiftellers 12. Jedes Schleifkorn auf dem Schleifblatt 17 beschreibt eine verlängerte Hypozykloide, wobei es sich gegen die Drehrichtung des Exzenters bewegt. Dies ergibt einen größeren Abtrag als beim Schleifen ohne erzwungene Abrollbewegung. Das Schliffbild liegt etwa in der Mitte zwischen Grobschliff und Feinschliff.

Den Feinschliff bringt das Schleifen ohne erzwungene Abrollbewegung, d.h. mit einem nicht dargestellten Schleifteller ohne Zahnkranz. Der Antrieb dieses Schleiftellers erfolgt allein über das Zwischenstück 8 mit seiner exzentrischen Ausnehmung 9. Durch die Lagerung des Tragzapfens 11 in den Kugellagern 10 ist dieser Schleifteller frei drehbar auf diesem Tragzapfen 11. Dieser Schleifteller führt demzufolge beim Schleifen eine Bewegung aus, die einer Zykloide mit überlagerter Drehbewegung folgt. Die Überlagerung der Drehbewegung ist dabei abhängig vom Andruck beim Schleifen. Der Weg jedes einzelnen Schleifkornes pro Exzenterumdrehung ist sehr klein, woraus sich ein sehr feines Schliffbild ergbit. Entsprechend gering ist der Abtrag. Diese Schleifbewegung ist besonders gut geeignet zum Schleifen allmählicher Übergänge.

Ein in Figur 2 gezeigter Schleifteller 21 hat einen Innenzahnkranz 22, der zum Zusammenwirken mit dem Außenzahnkranz 19 am Gehäuse 2 bestimmt ist. Im übrigen sind die Schleifteller 21 und 12 gleich.

Bei auf dem Tragezapfen 11 befestigtem Schleifteller 21 greift dessen Innenzahnkranz 22 dort in den Außenzahnkranz 19 ein wo die Teilkreise dieser beiden Zahnkränze 19 und 22 sich berühren. Da beim Schleifen der Außenzahnkranz 19 feststeht, rollt der Innenzahnkranz 22 auf diesem ab und bestimmt so die Schleifbewegung des Schleiftellers 21. Jedes Schleifkorn auf dem Schleifblatt 17 beschreibt eine Perizykloide, wobei die Drehbewegung mit der Drehrichtung des Exzenters übereinstimmt. Dadurch ist der Weg der Schleifkörper pro Umdrehung des Exzenters hier am größten. Diese Schleifbewegung bewirkt den größten Abtrag und eignet sich deshalb gut zum Grobschleifen aber nicht zum Schleifen feiner Übergänge.

Nachdem für jeden Schleifteller (12, 21 und den nicht Gezeigten ohne Zahnkranz) durch die für ihn typische Schleifbewegung die Schliffqualität festgelegt ist, kann zweckmäßig jeder dieser Schleifteller mit einem entsprechend gekörnten Schleifblatt 17 ausgestattet werden. Da aber auch die Härte des Belages 16 schliffbildabhängig verschieden sein sollte, kann hier dem jeweiligen Schleifteller auch der entsprechend härtere bzw. weichere Belag zugeordnet werden.

Im ganzen ergibt sich durch die erfindungsgemäße Lösung, daß für jeden beabsichtigten Schliff mit dem Schleifteller die beste Schleifbewegung, die beste Belaghärte und die beste Korngröße auf dem Schleifblatt gewählt werden kann. Das ist optimal.

## Patentansprüche

1. Exzenterschleifer mit Vorkehrungen zum Verändern der Schleifbewegung durch Wechsel zwischen reinem Exzenterantrieb seines Schleiftellers und einem Antrieb mit einer erzwungenen Abrollbewegung eines mit dem Schleifteller exzentrisch und drehbar auf einer Antriebswelle gelagerten Reib- oder Zahnkranzes an einem Reib- oder Zahnkranz, der konzentrisch zu dieser Antriebswelle am Gehäuse angebracht ist, dadurch gekennzeichnet, daß er mehrere gehäusefeste Reib- oder Zahnkränze (18, 19) hat, und daß mehrere Schleifteller (12, 21) mit unterschiedlicher Ausstattung, mit einem Reib- oder Zahnkranz (20, 22), passend zu einem der gehäusefesten Zahnkränze (18, 19), oder ohne Reib- oder Zahnkranz vorhanden sind, die wahlweise auf der Antriebswelle (7) gelagert werden können.

2. Exzenterschleifer nach Anspruch 1, dadurch gekennzeichnet, daß er einen gehäusefesten Innenreib- oder -Zahnkranz (18) und einen gehäusefesten Außenreib- oder -Zahnkranz (19) hat, und daß die Schleifteller (12, 21) mit einem entsprechenden, zu diesen Reib- oder Zahnkränzen (18, 19) passenden Außenreib- oder Zahnkranz (20) bzw. Innenreib- oder Zahnkranz (22) ausgestattet oder ohne einen solchen Reib- oder Zahnkranz sind.

3. Exzenterschleifer nach Anspruch 1, dadurch gekennzeichnet, daß die Schleifteller (12, 21) bzw. deren Belag (16) in ihrer (seiner) Härte der sich aus ihrer Antriebsausstattung (mit dem oder jenem oder ohne Reib- oder Zahnkranz) ergebenden Schleifart "grob - mittel - fein" angepaßt sind.

4. Exzenterschleifer nach Anspruch 1, dadurch gekennzeichnet, daß die Schleifteller (12, 21) Kennzeichen tragen, die die Art des mit Ihnen erzielbaren Schliffs angeben.

## Claims

1. Eccentric grinder having facilities for varying the grinding movement by changing between a purely eccentric drive of its grinding plate and a drive with a constrained rolling movement of a frictional or toothed rim, mounted with the grinding plate eccentrically and rotatably on a drive shaft, on a frictional or toothed rim mounted on the housing concentrically to the said drive shaft, characterised in that it has a plurality of frictional or toothed rims (18, 19) fastened to the housing, and that a plurality of differently equipped grinding plates (12, 21) are provided which have a frictional or toothed rim (20, 22) fitting one of the toothed rims (18, 19) fastened to the housing, or without a frictional or toothed rim, and which can selectively be mounted on the drive shaft (7).

2. Eccentric grinder according to Claim 1, characterised in that it has an internal frictional or toothed rim (18) fastened to the housing and an external frictional or toothed rim (19) fastened to the housing, and in that the grinding plates (12, 21) are equipped with a corresponding external frictional or toothed rim (20) or internal frictional or toothed rim (22) fitting the said frictional or toothed rims (18, 19), or are without such a frictional or toothed rim.

3. Eccentric grinder according to Claim 1, characterised in that the grinding plates (12, 21) or their coating (16) are or is adapted in respect of their or its hardness to the type of grinding - "coarse - medium - fine" - resulting from their drive equipment (with one or the other frictional or toothed rim or without a frictional or toothed rim).

4. Eccentric grinder according to Claim 1, characterised in that the grinding plates (12, 21) carry markings which indicate the type of grinding which can be achieved with them.

## Revendications

1. Ponceuse à excentrique avec des mesures pour changer le mouvement abrasif par changement entre la commande à excentrique pure de son disque abrasif et une commande avec un mouvement de roulement forcé d'une couronne à friction ou dentée excentrée avec le disque abrasif et montée mobile en rotation sur un arbre de commande, couronne montée sur le boîtier concentriquement par rapport à l'arbre de commande, ponceuse caractérisée:
- en ce qu'elle a plusieurs couronnes à friction ou dentées (18, 19) solidaires du boîtier, et
- en ce qu'il existe plusieurs disques abrasifs (12, 21) avec un équipement différent, avec une couronne à friction ou dentée (20, 22), s'adaptant à une des couronnes dentées solidaires du boîtier (18, 19), ou bien sans couronne à friction ou dentée, et qui peuvent être montés sur l'arbre de commande (7).

2. Ponceuse à excentrique selon la revendication 1, caractérisée:
- en ce qu'elle a une couronne intérieure à friction ou dentée (18) solidaire du boîtier et une couronne extérieure à friction ou dentée (19) solidaire du boîtier, et
- en ce que les disques abrasifs (12, 21) sont équipés d'une couronne extérieure à friction ou dentée (20) ou respectivement d'une couronne intérieure à friction ou dentée (22) en correspondance et s'adaptant à ces couronnes de friction ou dentées (18, 19) ou bien sont dépourvus d'une couronne de friction ou dentée de ce type.

3. Ponceuse à excentrique selon la revendication 1, caractérisée:
- en ce que les disques abrasifs (12, 21) ou leur revêtement (16) sont adaptés dans leur (sa) dureté au mode de ponçage "grossier-moyen-fin" résultant de leur équipement de marche (avec l'une ou l'autre, ou sans couronne à friction ou couronne dentée).

4. Ponceuse à excentrique selon la revendication 1, caractérisée en ce que les disques abrasifs (12, 21) portent des signes caractéristiques indiquant le type de ponçage qu'ils peuvent exécuter.
